# EUROPÄISCHE PATENTSCHRIFT

(11) **EP 1 223 381 B1**
(45) Veröffentlichungstag und Bekanntmachung des Hinweises auf die Patenterteilung: **08.11.2006**
(21) Anmeldenummer: 01129603.5
(22) Anmeldetag: 12.12.2001
(51) Int. Cl.: F23N 5/12

(54) **Verfahren zum Betrieb einer Gastherme**
Method for operating a gas boiler
Procédé pour le fonctionnement d'une chaudière à gaz

(30) Priorität: 10.01.2001 DE 10100728
(43) Veröffentlichungstag der Anmeldung: 17.07.2002
(73) Patentinhaber: ROBERT BOSCH GMBH, 70442 Stuttgart (DE)
(72) Erfinder: Wehmeier, Kersten, 71638 Ludwigsburg (DE)

(56) Entgegenhaltungen:
- EP-A- 0 916 895
- WO-A-93/10401
- AT-B- 405 563
- DE-A- 19 828 111
- DE-C- 19 502 901
- PATENT ABSTRACTS OF JAPAN Bd. 0144, Nr. 50 (M-1030), 27. September 1990 (1990-09-27) & JP 2 178517 A (TOYOTA MOTOR CORP), 11. Juli 1990 (1990-07-11)

## Beschreibung

Die Erfindung betrifft ein Verfahren zum Betrieb einer Gastherme, die mit einem Gas-Luft-Gemisch gespeist wird, das in einem in einer Brennkammer angeordneten Brenner gezündet und verbrannt wird, der lonisationsstrom in der Flamme erfasst, das Verbrennungsgas einen Wärmetauscher passiert und als Abgas einem Abgassystem zugeführt wird. Ein solches Verfahren ist aus Dokument DE-A-198 28 111 schon bekannt.

Gasthermen mit geschlossenem System neigen zu systembedingten, selbsterregten Schwingungen, d.h. zum sogenannten Dröhnen. Dieses Dröhnen tritt unter verschiedenen Bedingungen auf, wobei auch die Geometrie des Systems eine Rolle spielt. Dabei sind die Dröhngeräusche oft sehr laut und so stabil, dass sie über längere Zeit als Dauergeräusch auftreten können und den Benutzer veranlassen, die Gastherme abzuschalten.

Bei Gasthermen ist es bekannt, den lonisationsstrom in der Flamme des Brenners zu erfassen, um die Flamme und die Güte der Verbrennung zu überwachen und gegenbenfalls die Luftzahl, d.h. das Gas-Luft-Verhältnis, in dem dem Brenner zugeführten Gas-Luft-Gemisch zu verändern.

Es ist Aufgabe der Erfindung, ein Verfahren der eingangs erwähnten Art zu schaffen, mit dem das Dröhnen der Gastherme erkannt und Maßnahmen zur Beendigung des Dröhnens eingeleitet werden können.

Diese Aufgabe wird nach der Erfindung dadurch gelöst, dass das Absinken des lonisationsstromes während des Betriebes um einen vorgegebenen Betrag, der größer als die betriebsbedingten Schwankungen des lonisationsstromes, als Kennzeichen für das Einsetzen von systembedingten, selbsterregten Schwingungen (Dröhnen) gewertet wird und dass daraufhin als Gegenmaßnahme eine Veränderung der Belastung und/oder der Luftzahl vorgenommen wird.

Das Verfahren nach der Erfindung basiert auf der Erkenntnis, dass bei Auftreten selbsterregter Schwingungen im System der Gastherme der lonisationsstrom stark abnimmt und zwar weit mehr als die betriebsbedingten Schwankungen derselben. Es ist daher leicht möglich, am lonisationsstrom das Auftreten von Dröhngeräuschen zu erkennen und daraufhin Gegenmaßnahmen zur Beseitigung derselben einzuleiten. Durch entsprechende Auslegung der Steuerungselektronik der Gastherme lässt sich der lonisationsstrom in der vorgegebenen Art leicht auswerten und die erforderlichen Gegenmaßnahmen in einem oder mehreren Schritten einleiten.

Eine geeignete Gegenmaßnahme zur Beseitigung der Dröhngeräusche liegt nach einer Ausgestaltung darin, dass eine als Gegenmaßnahme kurzzeitige Erhöhung oder Reduzierung der Belastung vorgenommen wird. Durch diese Belastungsänderung wird das System so verändert, dass es eine andere Resonanzfrequenz aufweist und die Selbsterregungsbedingungen entzogen werden. Das Dröhngeräusch wird daher abgeschaltet.

Dieselbe Wirkung lässt sich auch dadurch erreichen, dass als Gegenmaßnahme eine Veränderung der Belastung durch kurzzeitiges Abschalten und Wiedereinschalten der Gastherme vorgenommen wird. Mit der Abschaltung der Belastung wird das System so verstimmt, dass die Selbsterregungsbedingungen für das System entfallen und das Dröhnen damit abgeschaltet wird. Bei der Wiederinbetriebnahme der Gastherme muss sich erst zeigen, ob die neuen Bedingungen wieder für eine Selbsterregung ausreichen. Ist dies der Fall, dann kann mit einer neuen Gegenmaßnahme ein neuer Versuch zur Abschaltung der Dröhngeräusche unternommen werden.

Anstelle der Belastungsänderungen kann als Gegenmaßnahme auch die Luftzahl, d.h. das Gas-Luft-Verhältnis im Gas-Luft-Gemisch für den Brenner verändert werden. Dabei gibt es mehrere Möglichkeiten, so kann z.B. das Verhältnis in Stufen verändert werden, wobei die Stufen mit kleinen Veränderungen anfangen und stetig zunehmen. Die einzelnen Stufen können je nach Erfordernis als Gegenmaßnahmen auch nacheinander bis zur Beseitigung der Dröhngeräusche verändert und angewendet werden.

Zu beachten ist bei der Festlegung der Ansprechschwelle für die lonisatsstrom-Auswertung, dass während des Betriebes der lonisationsstrom selbst schon kurze, kleine Schwankungen aufweisen kann. Hat die lonisationsstrom-Auswertung eine Ansprech-Zeitverzögerung, dann lassen sich diese Betriebsschwankungen des lonisationsstromes leicht eliminieren, so dass sie keinen Einfluss auf das Erkennen des Dröhnens haben.

## Patentansprüche

1. Verfahren zum Betrieb einer Gastherme, die mit einem Gas-Luft-Gemisch gespeist wird, das in einem in einer Brennkammer angeordneten Brenner gezündet und verbrannt wird, der lonisationsstrom in der Flamme erfasst, das Verbrennungsgas einen Wärmetauscher passiert und als Abgas einem Abgassystem zugeführt wird,
**dadurch gekennzeichnet,**
**dass** das Absinken des lonisationsstromes während des Betriebes um einen vorgegebenen Betrag, der größer als die betriebsbedingten Schwankungen des lonisationsstromes als Kennzeichen für das Einsetzen von systembedingten, selbsterregten Schwingungen, das sogenannte Dröhnen, gewertet wird und
**dass** daraufhin als Gegenmaßnahme eine Veränderung der Belastung und/oder der Luftzahl vorgenommen wird.

2. Verfahren nach Anspruch 1,
**dadurch gekennzeichnet,**
**dass** eine als Gegenmaßnahme kurzzeitige Erhöhung oder Reduzierung der Belastung vorgenommen wird.

3. Verfahren nach Anspruch 1,
**dadurch gekennzeichnet,**
**dass** als Gegenmaßnahme eine Veränderung der Belastung durch kurzzeitiges Abschalten und Wiedereinschalten der Gastherme vorgenommen wird.

4. Verfahren nach einem der Ansprüche 1 bis 3,
**dadurch gekennzeichnet,**
**dass** als Gegenmaßnahme die Veränderung der Luftzahl durch Veränderung des Mischungsverhältnisses von Gas und Luft im Gas-Luft-Gemisch vorgenommen wird.

5. Verfahren nach einem der Ansprüche 1 bis 4,
**dadurch gekennzeichnet,**
**dass** die kurzzeitigen, betriebsbedingten kleinen Schwankungen des lonisationsstromes gegenüber dem starken Absinken des lonisationsstromes beim Auftreten der selbsterregten Schwingungen durch verzögertes Ansprechen einer lonisationsstrom-Auswerteschaltung unterdrückt werden.

## Claims

1. A method for operating a gas-fired water heater which is supplied with a gas-air mixture which is ignited and combusted in a burner disposed in a combustion chamber, which detects the ionisation current in the flame, the combustion gas passes a heat exchanger and is supplied as exhaust gas to an exhaust gas system,
**characterised in that**
the lowering of the ionisation during operation by a pre-determined amount which is greater than the operation-induced fluctuations of the ionisation current is evaluated as a characteristic for the onset of system-induced, self-excited vibrations, so-called droning and
that a change in loading and/or the excess air factor is immediately executed as a countermeasure.

2. The method according to claim 1,
**characterised in that** a short-term increase or reduction in the loading is executed as a countermeasure.

3. The method according to claim 1,
**characterised in that** as a countermeasure, the loading is varied by briefly switching off and switching on again the gas-fired water heater.

4. The method according to any one of claims 1 to 3,
**characterised in that** as a countermeasure, the excess air factor is varied by varying the mixing ratio of gas and air in the gas-air mixture.

5. The method according to any one of claims 1 to 4,
**characterised in that** the short-term operation-induced small fluctuations of the ionisation current compared with the substantial lowering of the ionisation current with the onset of self-excited vibrations is suppressed by delayed response of the ionisation current evaluation circuit.

## Revendications

1. Procédé pour l'exploitation d'un dispositif thermique à gaz, qui est alimenté avec un mélange gaz-air, lequel est allumé et brûlé dans un brûleur disposé dans une chambre de combustion, le courant d'ionisation étant détecté dans la flamme, le gaz de combustion passant dans un échangeur de chaleur et étant amené sous la forme de gaz brûlé à un système de gaz d'échappement,
**caractérisé en ce que**
l'abaissement du courant d'ionisation pendant l'exploitation d'une valeur prédéfinie, qui est supérieure aux variations dues à l'exploitation du courant d'ionisation, est évalué comme caractéristique pour le démarrage de vibrations dues au système, autoexcitées, le vrombissement, et **en ce qu'**une variation de la charge et/ou de l'indice d'air est effectuée ensuite comme contre-mesure.

2. Procédé selon la revendication 1,
**caractérisé en ce que**
une augmentation ou une réduction de courte durée de la charge est effectuée comme contre-mesure.

3. Procédé selon la revendication 1,
**caractérisé en ce que**
une variation de la charge par déconnexion de courte durée et réenclenchement du dispositif thermique à gaz est effectuée comme contre-mesure.

4. Procédé selon l'une quelconque des revendications 1 à 3,
**caractérisé en ce que**,
comme contre-mesure, on procède à la variation de l'indice d'air par la variation du rapport de mélange du gaz et de l'air dans le mélange gaz-air.

5. Procédé selon l'une quelconque des revendications 1 à 4,
**caractérisé en ce que**
les variations faibles, dues à l'exploitation et de courte durée, du courant d'ionisation par rapport à l'abaissement important du courant d'ionisation lors de l'apparition des vibrations autoexcitées sont supprimées par un déclenchement retardé d'un circuit d'analyse du courant d'ionisation.
